# EUROPÄISCHE PATENTANMELDUNG

(11) **EP 2 159 359 A1**
(43) Veröffentlichungstag der Anmeldung: **03.03.2010**
(21) Anmeldenummer: 08162894.3
(22) Anmeldetag: 25.08.2008
(51) Int. Cl.: E05D 7/10, E05D 7/08

(54) **Drehzapfenbeschlag für eine Glastür**

(71) Anmelder: Glas-Artauf GmbH, 8311 Markt Hartmannsdorf (AT)
(72) Erfinder: Artauf, Engelbert, 8262 Ilz (AT)
(74) Vertreter: Sonn & Partner Patentanwälte

(57) **Zusammenfassung**

Drehzapfenbeschlag (2) für eine Glastür (1), mit einem in einer Buchse (4) aufgenommenem Zapfen (7), der in einen Glashalteteil (8) eingreift, wobei der Zapfen (7) in der Buchse (4) gegen eine Druckfeder (9) axial verstellbar gehalten ist.

## Beschreibung

Die vorliegende Erfindung betrifft einen Drehzapfenbeschlag für eine Glastür, mit einem in einer Buchse aufgenommenen Zapfen, der in einen Glashalteteil eingreift.

Die Verwendung von Drehzapfenbeschlägen ist allgemein bekannt. Ein Beispiel dafür ist der in der DE 730 73 48 U gezeigte Drehzapfenbeschlag für Möbel-Glastüren, wobei ein im Querschnitt allgemein U-förmiger Glashalteteil vorgesehen ist, dessen Schenkel die Glasscheibe umgreifen, und in den der Drehzapfen eingreift. Der Glashalteteil wird auf die Glasscheibe aufgesteckt und mit ihr verklebt. Der Drehzapfen wird mit einem verdickten, mit einer Kerbe versehenen Ende in eine Bohrung im Glashalteteil eingesetzt, und mit seinem zweiten Ende lagert er in einer Buchse, die im Möbelkorpus angeordnet ist. Für die Montage wird der an der Glastür obere Drehzapfen länger als der untere Drehzapfen dimensioniert, um ein Spiel zu haben und die Glastür im Möbel einbauen zu können. Dadurch ergibt sich jedoch eine unsichere Schwenklagerung der Glastür, wobei die Glastür bei einem unabsichtlichen Anheben aus der Drehlagerung herausfallen kann. Diese nachteilige Montage macht die Verwendung solcher Drehzapfenbeschläge für Glastüren allgemein ungeeignet, da sie die gewünschte Stabilität der Drehlagerung gefährdet. Andererseits wäre es im Fall von Raum-Türen wünschenswert, Dehnungen und Kontraktionen einerseits der Tür und andererseits des umgebenden Mauerwerks - die beispielsweise zu einem Klemmen der Tür führen können - in geeigneter Weise aufnehmen und ausgleichen zu können.

Ziel der vorliegenden Erfindung ist es, einen Drehzapfenbeschlag für Glastüren bereitzustellen, der einen einfachen Einbau ermöglicht, gleichzeitig aber auch die Stabilität, die mechanische Belastbarkeit und die Sicherheit der Drehverbindung verbessert.

Beim erfindungsgemäßen Drehzapfenbeschlag für Glastüren der eingangs erwähnten Art ist vorgesehen, dass der Zapfen in der Buchse gegen eine Druckfeder axial verstellbar gehalten ist. Dadurch, dass der Zapfen gegen eine Federkraft axial verstellbar gelagert ist, kann er beim Einbau gegen federnden Widerstand in die Buchse gedrückt werden, um so genügend Platz für den Einbau der Glastür zu bieten, ohne dass eigens ein freies, nachteiliges Spiel vorgesehen werden muss. Vor allem ist damit ein federnd nachgiebiges System geschaffen, um nichtsdestoweniger einen guten Sitz und ein stabiles Drehlager sicherzustellen, auch wenn sich z.B. die Decke (aus Beton, Ziegeln, Gipskarton, etc.) aufgrund von jahreszeitlichen Temperaturunterschieden dehnt. Durch die federnde Abstützung kann sich der Drehzapfen in der Höhe selbst korrekt einstellen.

Vorzugsweise ist in der Buchse ein Längsschlitz vorgesehen, in den ein am Zapfen angebrachter Querstift zur Begrenzung der axialen Verstellung des Zapfens in der Buchse eingreift. Dieser Querstift ist beispielsweise einfach in einem Presssitz in einer radialen Bohrung im Zapfen aufgenommen. Durch diesen in axialer Richtung mit dem Zapfen beweglichen Querstift wird die Bewegung des Zapfens beschränkt und der Zapfen am Herausfallen aus der Buchse gehindert. Andererseits kann, z.B. im Fall einer Reparatur oder eines Umbaus des Glastür, der Zapfen angehoben und die Tür ohne großen Aufwand ausgebaut werden.

Der Zapfen trägt bevorzugt an seinem aus der Buchse ragenden, vorzugsweise verdickten Ende eine, insbesondere aus Kunststoff hergestellte, Lagerbuchse. Diese Lagerbuchse sitzt im Betrieb in einer Aufnahme im Glashalteteil, und in ihr verdreht sich der Zapfen. Durch die Verwendung von Kunststoff benötigt die Drehverbindung keine Schmierung und auch kaum eine Wartung.

Zwischen der Lagerbuchse und dem verdickten Ende des Zapfens besteht eine gewisse kraftschlüssige Verbindung, so dass die Lagerbuchse am Zapfen gehalten ist und nicht abfällt, dieser jedoch in ihr drehbar ist. Die Lagerbuchse wird in einem drehfesten Eingriff mit dem Glashalteteil gehalten. Somit bildet die Lagerbuchse den eigentlichen Drehpunkt des Drehzapfenbeschlags. Dies hat auch den Vorteil, dass die Lagerbuchse, falls nötig, einfach entfernt und durch eine neue ersetzt werden kann.

Am offenen Zapfen-Eintrittsende ist die Buchse mit einer Befestigungsplatte verbunden, vorzugsweise mit dieser verschweißt. Aufgrund dessen wird eine sichere Verbindung zwischen diesen beiden Teilen erreicht und es wird gewährleistet, dass die Buchse sicher im Mauerwerk bzw. in der Decke verankert werden kann.

Ein weiteres vorteilhaftes Merkmal ist, dass die Buchse, der Zapfen und ggf. auch die Befestigungsplatte aus Edelstahl bestehen. Dadurch können sie rostfrei ausgeführt und somit auch für Glastüren, die z.B. der Witterung, Spritzwasser oder dergl. ausgesetzt sind, verwendet werden. Durch die Beständigkeit gegenüber Rost sind diese Teile somit überdies für Stellen geeignet, die optisch ansprechend sein sollen, wie beispielsweise Eingangshallen in Gebäudekomplexen oder dergleichen.

Die Erfindung wird nachfolgend anhand einer bevorzugten Ausführungsform, auf die sie jedoch nicht beschränkt sein soll, und unter Bezugnahme auf die Zeichnung noch weiter erläutert. Es zeigen:
- Fig.1: in einer Ansicht einen oberen Teil einer Glastür mit einem oberen Drehzapfenbeschlag gemäß der Erfindung;
- Fig.2: eine Ansicht, teilweise im Schnitt, des oberen Teils des Drehzapfenbeschlags gemäß Fig.1;
- Fig.3: eine Seitenansicht des Drehzapfenbeschlags gemäß Fig.2; und
- Fig.4: eine Unteransicht einer Lagerbuchse für den Drehzapfen.

In Fig.1 ist der obere Teil einer Glastür 1 gezeigt, der durch einen Drehzapfenbeschlag 2 an einem in Fig. 1 nicht näher dargestellten Mauerwerk, in einer Decke oder dergl. angebracht ist. Der Drehzapfenbeschlag 2 ist in einer einem Türöffner 3 schräg gegenüber angeordneten Ecke der Glastür 1 angeordnet und bildet dort den oberen Drehpunkt der Glastür 1.

Der Drehzapfenbeschlag 2 enthält eine Buchse 4, die im Mauerwerk, in der Decke oder ggf. in einem Türstock 5 angeordnet und mit Hilfe von Befestigungsmitteln 6 (Fig.2) befestigt ist. In der Buchse 4 ist ein Zapfen 7 aufgenommen, der den Drehzapfen für den Drehzapfenbeschlag 2 bildet und dessen Außendurchmesser etwas geringer ist als der Innendurchmesser der Buchse 4. Der in der Buchse 4 aufgenommene Zapfen 7 greift in einen Glashalteteil 8 ein und ist in der Buchse 4 gegen eine Schrauben-Druckfeder 9 (s. Fig.2) axial verstellbar gehalten. Dadurch können z.B. eventuelle Längenänderungen der Glastür 1, z.B. aufgrund von Temperaturschwankungen, oder aber Senkungen des Türstocks etc., ausgeglichen werden. Bei Längenänderungen der Glasscheibe der Glastür 1 oder Senkungen der Decke etc. wird der Zapfen 7 relativ zur Buchse 4 axial nach oben verschoben und gegen die Druckfeder 9 in die Buchse 4 gedrückt. Auf diese Weise werden gefährliche Spannungen in der Glastür 1 verhindert, die ansonsten dazu führen können, dass die Glastür 1 zerbrechen würde.

Die Glastür 1 wird mittels des Glashalteteils 8 gehalten, wobei zwei Hälften des Glashalteteils 8 durch Bohrungen in der Glastür 1 miteinander verschraubt werden (nicht gezeigt).

Um die axiale Verstellung des Zapfens 7 des Drehzapfenbeschlags 2 zu begrenzen, ist ein Querstift 10 in einem Presssitz in einer radialen Bohrung 11 des Zapfens 7 vorgesehen. Dieser Querstift 10 erstreckt sich in einen Längsschlitz 12 in der Buchse 4, welcher in axialer Richtung verläuft.

Durch die Druckfeder 9 wird der Zapfen 7 immer in Richtung Zapfen-Eintrittsende der Buchse 4 gedrückt, wobei sichergestellt ist, dass zu jeder Zeit genügend Spielraum für eventuelle Positionsverschiebungen des oberen Randes der Glastür 1 vorhanden ist.

Der Zapfen 7 trägt gemäß Fig.2 und 3 an seinem unteren, aus der Buchse 4 ragenden, in der Art eines Doppelkonus verdickten Ende 13 eine Lagerbuchse 14. Diese, insbesondere aus Kunststoff bestehende, Lagerbuchse 14 wird dabei durch einen Reibsitz kraftschlüssig, jedoch verdrehbar am verdickten Ende 13 des Zapfens 7 gehalten. Über die in einer entsprechenden Bohrung im Glashalteteil 8 eingesetzte Lagerbuchse 14 wird die Glastür 1 beim Öffnen bzw. Schließen gedreht. An der unteren, einem viereckigen Kragen 15 der Lagerbuchse 14 gegenüberliegenden Seite der Lagerbuchse 14 ist am inneren Umfang der Lagerbuchse 14 ein Ringbund 16 vorgesehen, der dazu dient, ein Durchrutschen des verdickten Endes 13 des Zapfens 7 zu verhindern und die reibschlüssige Verbindung zwischen der Lagerbuchse 14 und dem Zapfen 7 zu verstärken.
Die Buchse 4 (die auch als Zapfen"gehäuse" bezeichnet werden kann) ist an ihrem offenen Zapfen-Eintrittsende mit einer Befestigungsplatte 17 verbunden, insbesondere verschweißt. Die Befestigungsplatte 17 wird mittels der Befestigungsmittel 6, insbesondere Dübelschrauben, im Türstock 5 bzw. Mauerwerk bzw. Deckenteil angebracht.

Die Buchse 4, der Zapfen 7 sowie die Befestigungsplatte 15 bestehen vorzugsweise aus einem rostfreien Edelstahl. Die Lagerbuchse 14 besteht hingegen, wie erwähnt, aus Kunststoff.

Fig.4 zeigt die Lagerbuchse 14 in Draufsicht, wobei ersichtlich ist, dass der an ihrem oberen, der Buchse 4 zugewandten Ende vorgesehene Kragen 15 in Draufsicht viereckig, z.B. quadratisch ist. Mit diesem Kragen 15 kommt die Lagerbuchse 14 mit einer entsprechenden Ausnehmung 18 des Glashalteteils 8 in Eingriff, sodass die Lagerbuchse 14 gegenüber diesem drehfest gehalten ist.

Die Buchse 4 kann - ebenso wie der obere Teil des Zapfens 7 - im Prinzip auch einen von einer Kreisform abweichenden, z.B. quadratischen, Querschnitt aufweisen, da auch dann die axiale Verstellbarkeit (entgegen der Kraft der Feder 9) in der Buchse (im "Gehäuse") 4 gegeben ist. Weiters kann der vorliegende Drehzapfenbeschlag im Prinzip auch für andere Schwenktüren oder -fenster eingesetzt werden, soweit ein Drehlager direkt am oberen (und unteren) Rand dieses Schwenkteils oder Schwenkflügels (Tür, Fenster) vorzusehen ist.

## Patentansprüche

1. Drehzapfenbeschlag (2) für eine Glastür (1), mit einem in einer Buchse (4) aufgenommenen Zapfen (7), der in einen Glashalteteil (8) eingreift, **dadurch gekennzeichnet, dass** der Zapfen (7) in der Buchse (4) gegen eine Druckfeder (9) axial verstellbar gehalten ist.

2. Drehzapfenbeschlag (2) nach Anspruch 1, **dadurch gekennzeichnet, dass** die Buchse (4) einen Längsschlitz (12) aufweist, in den ein am Zapfen (7) angebrachter Querstift (10) zur Begrenzung der axialen Verstellung des Zapfens (7) in der Buchse (4) eingreift.

3. Drehzapfenbeschlag (2) nach Anspruch 2, **dadurch gekennzeichnet, das** der Querstift (10) in einem Presssitz in einer radialen Bohrung (11) im Zapfen (7) aufgenommen ist.

4. Drehzapfenbeschlag (2) nach einem der Ansprüche 1 bis 3, **dadurch gekennzeichnet, dass** der Zapfen (7) an seinem aus der Buchse (4) ragenden, vorzugsweise verdickten Ende (13) eine Lagerbuchse (14), insbesondere aus Kunststoff, trägt.

5. Drehzapfenbeschlag (2) nach Anspruch 4, **dadurch gekennzeichnet, dass** die Lagerbuchse (14) kraftschlüssig am Ende (13) des Zapfens (7) gehalten ist.

6. Drehzapfenbeschlag (2) nach einem der Ansprüche 1 bis 5, **dadurch gekennzeichnet, dass** die Buchse (4) am offenen Zapfen-Eintrittsende mit einer Befestigungsplatte (17) verbunden ist.

7. Drehzapfenbeschlag (2) nach Anspruch 6, **dadurch gekennzeichnet, dass** die Befestigungsplatte (17) an der Buchse (4) angeschweißt ist.

8. Drehzapfenbeschlag (2) nach einem der Ansprüche 1 bis 7, **dadurch gekennzeichnet, dass** die Buchse (4), der Zapfen (7) und ggf. die Befestigungsplatte (17) aus Edelstahl bestehen.
